# NOUVEAU FASCICULE DE BREVET EUROPEEN

(11) **EP 3 404 176 B2**
(45) Date de publication et mention de la décision concernant l'opposition: **13.05.2026**
(45) Mention de la délivrance du brevet: 10.08.2022
(21) Numéro de dépôt: 17171402.5
(22) Date de dépôt: 16.05.2017
(51) Int. Cl.: E05B 77/34, E05B 85/06, E05B 85/10

(54) **DISPOSITIF DE DÉVERROUILLAGE D'UN SERRURE DE PORTE**
VORRICHTUNG ZUM ENTRIEGELN EINES TÜRSCHLOSSES
DEVICE FOR UNLOCKING A DOOR LATCH

(43) Date de publication de la demande: 21.11.2018
(73) Titulaire: U-Shin Italia S.p.A., 10044 Pianezza (IT)
(72) Inventeur: GUERIN, Anthony, 10044 PIANEZZA (IT); VILOTTA, Bruno, 58000 Nevers (FR); LANNO, Thomas, 58000 Nevers (FR); DESEGHER, Emilien, 58000 Nevers (FR)
(74) Mandataire: Germain Maureau

(56) Documents cités:
- EP-A1- 1 500 760
- EP-A1- 3 032 013
- EP-A2- 1 262 616
- WO-A1-01/75252
- WO-A1-2014/049026
- WO-A1-2016/041996
- WO-A1-2016/058584
- WO-A1-2016/113340
- WO-A1-2016/113341
- WO-A1-2016/188694
- DE-A1- 102008 000 190
- DE-A1- 102008 019 335
- DE-A1- 102011 052 960
- DE-A1- 19 527 837
- DE-A1- 19 731 325
- DE-C1- 4 002 963
- DE-T2- 69 603 989
- DE-U1- 20 109 250
- DE-U1- 29 804 105
- FR-A1- 2 895 762
- JP-A- 2008 248 631
- US-A1- 2014 230 329

## Description

La présente invention concerne une poignée de porte affleurante et son dispositif de déverrouillage d'une serrure de porte, notamment bien que non exclusivement une serrure de porte de véhicule automobile.

On connaît une poignée de porte non affleurante montée pour pivoter telle que décrite dans les documents DE 298 04 105 U1 ou encore US 2014/230329 A1. Une telle poignée pivotante permet de protéger la serrure de porte et ainsi évite l'encrassement de la serrure. Une serrure de véhicule est par exemple décrite par le document EP 1 262 626 A2.

Ce type de poignée de porte pivotante qui peut être affleurante telle que celle décrite dans le document WO 2014/049026 A1 permet déjà un accès facilité à la serrure de porte en cas de panne. La facilité d'accès est permise puisqu'une extrémité de la poignée est laissée libre.

On s'intéresse plus particulièrement au véhicule automobile est équipé d'une serrure de porte associée à une poignée de porte affleurante montée pour coulisser dans une ouverture de la porte entre une position de repos dans laquelle la poignée affleure la porte et une position de travail dans laquelle la poignée est en saillie par rapport à la porte, il est généralement prévu une motorisation assurant le passage de la position de repos à la position de travail après identification de la personne tentant d'ouvrir la porte.

Lorsque la motorisation est en panne, quelle qu'en soit la raison, il faut pouvoir ouvrir la porte manuellement. A cet effet, il est généralement prévu un mécanisme à clé qui débouche sur la paroi de la porte. Toutefois, ce mécanisme n'étant que rarement voire même jamais utilisé, il existe un risque d'encrassement empêchant l'ouverture manuelle de la porte. De façon connue, le mécanisme à clé est agencé à côté de la poignée affleurante coulissante. Pour prévenir ce risque, l'extrémité du cylindre est recouverte d'un volet coulissant ou d'un petit capot, mais ceci ne fait que déplacer le problème, le volet coulissant ou le petit capot étant soumis aux intempéries. Dans le cas du document WO 2016/188694 A1, la poignée coullissante décrite intègre le mécanisme à clé en son sein, il n'y a donc pas lieu de chercher à le protéger.

Un but de l'invention est de proposer un mécanisme de déverrouillage d'une serrure de porte dont le fonctionnement soit garanti dans des conditions habituelles d'utilisation.

En vue de la réalisation de ce but, on prévoit une poignée de porte selon la revendication 1.

Ainsi, lors d'une utilisation courante du véhicule, l'entrée du mécanisme de déverrouillage est protégée par la poignée, de sorte que le risque d'encrassement est considérablement minimisé.

Selon l'invention, l'inclinaison est suffisante pour permettre l'introduction du cylindre dans le boitier par l'extérieur de la porte lorsque la poignée est dans la position de travail.

Selon une autre version avantageuse de l'invention, le mécanisme de déverrouillage comporte un organe d'accouplement entre le cylindre et l'organe de manœuvre de l'élément de déverrouillage de la serrure, l'organe d'accouplement ayant un axe d'entrée et un axe de sortie qui s'étendent selon deux directions différentes. Ainsi il est possible d'adapter la position du cylindre à la configuration générale de la serrure de porte.

Selon d'autres caractéristiques de l'invention pouvant être mises en œuvre seules ou en combinaison : l'organe d'accouplement comprend des engrenages coniques; l'organe d'accouplement comprend un montage de cardan; l'organe d'accouplement comprend un engrenage conique fixé au cylindre, et un engrenage conique fixé à une platine portant une partie du montage de cardan ; le cylindre est monté de façon amovible par l'extérieur de la porte . Ainsi il est possible d'effectuer des opérations de finition, notamment une mise en peinture de la porte, sans risquer d'affecter le fonctionnement du mécanisme de déverrouillage.

Selon encore une autre caractéristique de l'invention,le mécanisme comporte un organe de déverrouillage du cylindre accessible par la feuillure de la porte.

D'autres caractéristiques et avantages de l'invention apparaîtront à la lecture de la description qui suit d'un exemple de réalisation de l'invention en référence aux figures ci-jointes parmi lesquelles :
- La figure 1 est une vue en perspective schématique du mécanisme de commande d'une poignée de porte selon l'invention,
- La figure 2 est une vue de dessus le schématique du mécanisme de commande représenté en dehors de son boîtier pour une position de repos de la poignée,
- La figure 3 est une vue analogue à celle de la figure 2 pour une position de travail de la poignée,
- La figure 4 est une vue analogue à celle de la figure 2 lors d'un actionnement de la poignée dans un sens d'ouverture de la porte,
- La figure 5 est une vue en perspective schématique d'un mode de réalisation du premier levier et du second levier,
- La figure 6 est une vue en perspective partielle schématique depuis l'intérieur du boîtier,
- La figure 7 est une vue en perspective du dispositif de déverrouillage de la serrure de porte selon un premier mode de réalisation des moyens d'accouplement du cylindre et du levier de verrou,
- La figure 8 est une vue en perspective schématique d'un second mode de réalisation du dispositif de déverrouillage.

En référence aux figures, l'invention concerne un mécanisme de commande de la poignée 1 d'une porte 2. La poignée 1 est mobile entre une position de repos dans laquelle la poignée affleure la porte, et une position de travail dans laquelle la poignée est en saillie par rapport à la porte comme illustré sur la figure 1. Le mécanisme de commande comprend un boîtier 3 équipé de bossages 4 de fixation du boitier à la porte. La poignée 1 est montée pour coulisser dans une ouverture 5 de la porte.

Dans le mode de réalisation illustré, la poignée 1 est creuse. Le mécanisme de manœuvre de la poignée comporte un premier levier 6 ayant une forme générale de Y comprenant une queue 7 cambrée vers l'intérieur de la poignée et montée de façon articulée sur un axe 8 porté par la poignée, et deux branches 9 symétriques par rapport à un plan médian s'étendant selon une direction longitudinale de la poignée, et ayant chacune une extrémité reliée selon une articulation 54 à une extrémité d'une biellette 10 dont l'extrémité opposée est reliée de façon articulée à un second levier 11 au moyen d'une articulation comprenant un axe 12 porté par le second levier 11 et engagé dans une lumière oblongue 13 réalisée dans la biellette et s'étendant selon la direction longitudinale de la biellette. L'axe 12 et la lumière 13 réalisent ainsi pour chaque biellette un jeu selon une direction longitudinale de la biellette.

A l'extrémité opposée à l'articulation avec la biellette 10, le second levier 11 est monté de façon articulée sur un axe 14 porté par la poignée. L'axe 14 s'étend parallèlement à l'axe 8, à distance de celui-ci selon une direction longitudinale de la poignée.

Le premier levier 6, le second levier 11 et la biellette 10 réalisent ainsi avec la poignée 1 un quadrilatère déformable dont la déformation provoque un déplacement en translation de la poignée.

Par ailleurs, le mécanisme comprend un organe de manœuvre de serrure de porte comprenant une plaque 15 montée pour pivoter autour d'un axe 16 porté par le boîtier 3 et rappelée par un ressort 17 vers une position pour laquelle un bord de la plaque 15 est mis en appui contre la face interne du boitier 3. La plaque 15 comporte en outre une fente dans laquelle est engagée une tête 18 d'un câble 19 dont l'extrémité opposée est reliée à la serrure de porte 20 (voir figure 6). À la position de repos de la poignée 1 correspond un état de fermeture de la serrure 20.

Le premier levier 6 comporte également un bras de manœuvre 21 dont l'extrémité s'étend en regard d'un bord de la plaque 15. À l'extrémité inférieure de ce bord, la plaque 15 comporte un ergot de manœuvre 22 dont la fonction sera décrite ci-dessous.

En regard d'une extrémité du levier 11 opposées à l'axe de pivotement 14 du second levier 11 par rapport à la poignée 1, le mécanisme comporte un organe de déploiement, ici une came 23 montée de façon excentrique sur un axe 24 porté par un moteur 25 fixé dans le boîtier et relié à une unité de commande 26 apte à recevoir des signaux de commande de déploiement d'une télécommande 27.

Par ailleurs, la serrure 20 comporte un élément de verrouillage de serrure rendu actif lorsque la poignée est dans la position de repos.

Le fonctionnement du mécanisme selon invention est le suivant : des ressorts 28 sont convenablement disposés entre les leviers et le boîtier pour qu'en association avec le ressort de rappel 17, l'appui du bras de manœuvre 21 sur le bord de la plaque 15 et l'appui de l'extrémité du levier 11 sur l'organe de déploiement 23, l'ensemble soit maintenu dans une position stable pour laquelle la poignée 1 affleure l'ouverture 5, comme illustré sur la figure 2.

Lorsqu'un signal de commande de déploiement est envoyé au moteur électrique 25 par unité de commande 26, l'organe de déploiement 23 est entraîné en rotation comme illustré par la flèche 29 sur la figure 3 de sorte que les leviers 6 et 11 sont basculés comme indiqué par les flèches 30 et 31 sur la figure 3. Dans ce mouvement la poignée 1 se déplace en translation comme indiqué par les flèches 32, jusqu'à ce que le bras de manœuvre 21 soit en appui contre l'ergot de manœuvre 22. Simultanément un signal de déverrouillage est envoyé à un organe de déverrouillage électrique 34 associé à la serrure 20. A partir de cette position, une traction effectuée sur la poignée comme indiqué par la flèche 33 sur la figure 4 fait basculer la plaque 15 comme indiqué par la flèche 34 sur la figure 4 de sorte qu'une traction est exercée sur le câble 19 qui ouvre la serrure 20 de la porte.

Dans le cas où le fonctionnement électrique est défaillant, un appui manuel sur la poignée à l'aplomb de l'axe 14 provoque un léger basculement du levier 6, suffisant pour engager la main dans la poignée et exercer une traction sur celle-ci.

Simultanément il est nécessaire d'assurer un déverrouillage de la serrure.

A cet effet, le mécanisme selon l'invention comprend un dispositif de déverrouillage comportant un cylindre 37 porté par un support directement ou indirectement fixé à la porte, ici une bague 40 fixée dans le boîtier et dans laquelle le cylindre 37 est maintenu bloqué par une vis 41 vissée dans la bague 40 et dont l'extrémité prend appui dans une gorge 39 du cylindre 37. La vis 41 est de préférence disposée pour être accessible depuis la feuillure de la porte, en passant un tournevis dans un tube 51 qui débouche dans la feuillure de la porte. Le cylindre 37 comporte une ouverture 38 pour l'introduction d'une clé 55. Le cylindre 37 est relié à l'élément de déverrouillage 35 de la serrure par l'intermédiaire d'un organe de manœuvre, ici un levier de verrou 42 monté pour pivoter sur un axe 43 porté par le boîtier et relié à l'organe de déverrouillage 36 par un câble 44.

Dans le mode de réalisation de la figure 7 le levier de verrou 42 est relié au cylindre 37 par un organe d'accouplement comprenant un engrenage conique mâle 45 porté par le cylindre 37, et un engrenage conique femelle 46 porté par le levier de verrou 42.

L'organe d'accouplement a ainsi un axe d'entrée 52 et un axe de sortie 53 qui s'étendent dans deux directions différentes. Par un choix approprié de la direction de l'axe de sortie on peut donc adapter l'accouplement à l'agencement des différents éléments contenus dans le boitier.

Dans le mode de réalisation de la figure 8, l'engrenage femelle 46 est porté par une platine 47 reliée au levier de verrou 42 par un montage de cardan comprenant un levier 48 portant à chacune de ses extrémités une rotule 49 engagée dans un support de rotule 50.

Bien entendu l'invention n'est pas limitée au mode de réalisation décrit et est susceptible de variantes de réalisation qui apparaîtront à l'homme de métier sans sortir du cadre de l'invention telle que définie par les revendications.

En particulier, bien que dans le mode de réalisation préféré de l'invention le cylindre 37 soit introduit par la face avant de la porte, ce qui permet d'effectuer des finitions avant de mettre le cylindre 37 en place, il est intéressant de faire déboucher le cylindre 37 derrière la poignée 1 afin de protéger le mécanisme associé à la clé 55 contre un encrassement.

## Revendications

1. Poignée de porte (1) configurée pour être montée pour coulisser dans une ouverture (5) de la porte entre une position de repos dans laquelle la poignée affleure la porte et une position de travail dans laquelle la poignée est en saillie par rapport à la porte, la poignée comprenant :
- un mécanisme de manœuvre de la poignée,
- un dispositif de déverrouillage comportant un cylindre (37) porté par un support directement ou indirectement configuré pour être fixé à la porte, le cylindre étant configuré pour être relié à un élément de déverrouillage (35) de la serrure par l'intermédiaire d'un organe de manœuvre (42) de l'élément de déverrouillage de la serrure, **caractérisée en ce que**
le mécanisme de manœuvre de la poignée comprenant un premier levier (6) ayant une forme générale (15) de Y comprenant une queue (7) cambrée vers l'intérieur de la poignée et montée de façon articulée sur un premier axe (8) porté par la poignée, et deux branches (9) symétriques par rapport à un plan médian s'étendant selon une direction longitudinale de la poignée, et ayant chacune une extrémité reliée selon une articulation (54) à une extrémité d'une bielle (10) dont l'extrémité opposée est reliée de façon articulée à un deuxième levier (11) au moyen d'une articulation comprenant un deuxième axe (12) porté par le deuxième levier (11) et engagé dans une lumière oblongue (13) réalisée dans la bielle et s'étendant selon la direction longitudinale de la bielle, le deuxième axe (12) et la lumière (13) réalisant ainsi pour chaque bielle un jeu selon une direction longitudinale de la biellette,
à l'extrémité opposée à l'articulation avec la bielle (10), le deuxième levier (11) étant monté de façon articulée sur un troisième axe (14) porté par la poignée, le troisième axe (14) s'étendant parallèlement au premier axe (8), à distance de celui-ci selon une direction longitudinale de la poignée,
le premier levier (6), le deuxième levier (11) et la bielle (10) réalisant ainsi avec la poignée un quadrilatère déformable dont la déformation provoque un déplacement en translation de la poignée,
**en ce que** le cylindre (37) étant monté pour déboucher en regard de la poignée de façon inclinée par rapport à une direction (56) normale à la porte,
**en ce que** l'inclinaison est suffisante pour permettre l'introduction du cylindre dans le boitier par l'extérieur de la porte lorsque la poignée est dans la position de travail,
**en ce que** le cylindre est monté de façon amovible par l'extérieur de la porte, et
**en ce qu'**il comporte un organe (41) de déblocage du cylindre accessible par la feuillure de la porte.

2. Poignée selon la revendication 1, **caractérisée en ce qu'**il comporte un organe d'accouplement (45,46 ;48,49,50) entre le cylindre et l'organe de manœuvre de l'élément de déverrouillage de la serrure, l'organe d'accouplement ayant un axe d'entrée (52) et un axe de sortie (53) qui s'étendent selon deux directions différentes.

3. Poignée selon la revendication 2, **caractérisée en ce que** l'organe d'accouplement comprend des engrenages coniques (45,46).

4. Poignée selon la revendication 2 ou 3, **caractérisée en ce que** l'organe d'accouplement comprend un montage de cardan (48,49,50).

5. Poignée selon la revendication 3 et la revendication 4 prises en combinaison, **caractérisée en ce que** l'organe d'accouplement comprend un engrenage conique (45) fixé au cylindre, et un engrenage conique (46) fixé à une platine (47) portant une partie du montage de cardan.

## Patentansprüche

1. Türgriff (1), konfiguriert, um montiert zu werden, um in einer Öffnung (5) der Tür verschiebbar zu sein, zwischen einer Ruhestellung, in der der Griff bündig mit der Tür ist, und einer Betriebsstellung, in der der Griff gegenüber der Tür vorsteht, wobei der Griff umfasst:
- einen Mechanismus zum Betätigen des Griffs,
- eine Entriegelungsvorrichtung, einen Zylinder (37) enthaltend, der direkt oder indirekt von einem Halter getragen wird, konfiguriert, um an der Tür fixiert zu werden, wobei der Zylinder konfiguriert ist, um mittels einem Betätigungsteil (42) des Entriegelungselements des Schlosses an einem Entriegelungselement (35) des Schlosses angebracht zu werden, **dadurch gekennzeichnet, dass**
der Mechanismus zum Betätigen des Griffs einen ersten Hebel (6) mit einer im Allgemeinen Y-Form (15) umfasst, der einen zum Inneren des Griffs hin gewölbten Schaft (7) umfasst, der an einer ersten Achse (8) angelenkt ist, die vom Griff getragen wird, und zwei Schenkel (9), die in Bezug auf eine Mittelebene symmetrisch sind und sich in Längsrichtung des Griffs erstrecken und jeweils ein Ende aufweisen, das über ein Gelenk (54) mit einem Ende einer Gelenkstange (10) verbunden ist, deren gegenüberliegendes Ende an einem zweiten Hebel (11) mittels eines Gelenks angelenkt angebracht ist, das eine zweite Achse (12) umfasst, die vom zweiten Hebel (11) getragen wird und in eine längliche Öffnung (13) eingeführt ist, die in der Gelenkstange ausgebildet ist und sich entlang der Längsrichtung der Gelenkstange erstreckt, wobei die zweite Achse (12) und die Öffnung (13) daher für jede Gelenkstange ein Spiel entlang einer Längsrichtung der Gelenkstange bilden,
am dem Gelenk mit der Gelenkstange (10) gegenüberliegenden Ende der zweite Hebel (11) an einer dritten Achse (14) angelenkt ist, die vom Griff getragen wird, wobei sich die dritte Achse (14) parallel zur ersten Achse (8) in einem Abstand von dieser entlang einer Längsrichtung des Griffs erstreckt,
der erste Hebel (6), der zweite Hebel (11) und die Gelenkstange (10) somit mit dem Griff ein verformbares Viereck bilden, dessen Verformung eine translatorische Verschiebung des Griffs bewirkt,
dass der Zylinder (37) montiert ist, um gegenüber dem Griff auszutreten, in geneigter Weise in Bezug auf eine Richtung (56) senkrecht zur Tür,
dass die Neigung ausreichend ist, um das Einführen des Zylinders in das Gehäuse von der Außenseite der Tür zu ermöglichen, wenn sich der Griff in der Betriebsstellung befindet,
dass der Zylinder so montiert ist, dass er von der Außenseite der Tür entfernbar ist, und
dass er ein Zylinderfreigabeteil (41) enthält, das durch den Türfalz zugänglich ist.

2. Griff nach Anspruch 1, **dadurch gekennzeichnet, dass** er ein Kupplungsteil (45, 46; 48, 49, 50) zwischen dem Zylinder und dem Betätigungsteil des Entriegelungselements des Schlosses enthält, wobei das Kupplungsteil eine Eingangsachse (52) und eine Ausgangsachse (53) aufweist, die sich entlang zweier verschiedener Richtungen erstrecken.

3. Griff nach Anspruch 2, **dadurch gekennzeichnet, dass** das Kupplungsteil Kegelräder (45, 46) umfasst.

4. Griff nach Anspruch 2 oder 3, **dadurch gekennzeichnet, dass** das Kupplungsteil eine Kardananordnung (48, 49, 50) umfasst.

5. Griff nach Anspruch 3 und Anspruch 4 in Kombination, **dadurch gekennzeichnet, dass** das Kupplungsteil ein am Zylinder fixiertes Kegelrad (45) umfasst und ein Kegelrad (46), das an einer Platte (47) fixiert ist, die einen Teil der Kardananordnung trägt.

## Claims

1. A door handle (1) configured to be mounted to slide in an opening (5) of the door between a rest position in which the handle is flush with the door and a working position in which the handle projects with respect to the door, the handle comprising:
- a mechanism for operating the handle,
- an unlocking device including a cylinder (37) carried by a support directly or indirectly configured to be fixed to the door, the cylinder being configured to be connected to an unlocking element (35) of the latch via an operating member (42) of the unlocking element of the latch, **characterized in that**
the mechanism for operating the handle comprising a first lever (6) having a general Y-shape (15) comprising a tail (7) curved toward the inside of the handle and pivotally mounted about a first axis (8) carried by the handle, and two branches (9) symmetrical with respect to a median plane extending in a longitudinal direction of the handle, and each having one end connected by a joint (54) to one end of a connecting rod (10), whose opposite end is pivotally connected to a second lever (11) by means of a joint comprising a second axis (12) carried by the second lever (11) and engaged in an oblong slot (13) formed in the connecting rod and extending in the longitudinal direction of the connecting rod, the second axis (12) and the slot (13) thus providing, for each connecting rod, a clearance in a longitudinal direction of the connecting rod,
at the end opposite the joint with the connecting rod (10), the second lever (11) being pivotally mounted on a third axis (14) carried by the handle, the third axis (14) extending parallel to the first axis (8) and spaced therefrom in a longitudinal direction of the handle,
the first lever (6), the second lever (11) and the connecting rod (10) thus forming with the handle a deformable quadrilateral whose deformation causes a translational displacement of the handle,
and **in that** the cylinder (37) being mounted to emerge facing the handle in an inclined manner with respect to a direction (56) normal to the door.
**in that** the inclination is sufficient to allow the introduction of the cylinder into the housing from the outside of the door when the handle is in the working position,
**in that** the cylinder is removably mounted from the outside of the door, and
**in that** it includes a member (41) for releasing the cylinder accessible through the rabbet of the door.

2. The handle according to claim 1, **characterized in that** it includes a coupling member (45,46; 48,49,50) between the cylinder and the operating member of the unlocking element of the latch, the coupling member having an input axis (52) and an output axis (53) which extend in two different directions.

3. The handle according to claim 2, **characterized in that** the coupling member comprises bevel gears (45,46).

4. The handle according to claim 2 or 3, **characterized in that** the coupling member comprises a dial mounting (48,49,50).

5. The handle according to claim 3 and claim 4 considered in combination, **characterized in that** the coupling member comprises a bevel gear (45) fixed to the cylinder, and a bevel gear (46) fixed to a plate (47) carrying a part of the dial mounting.
